# EUROPÄISCHE PATENTSCHRIFT

(11) **EP 3 578 273 B1**
(45) Veröffentlichungstag und Bekanntmachung des Hinweises auf die Patenterteilung: **11.08.2021**
(21) Anmeldenummer: 19178095.6
(22) Anmeldetag: 04.06.2019
(51) Int. Cl.: B06B 1/16, B06B 1/18, E01C 19/38, E02D 3/074, E02F 3/96

(54) **ANBAUVERDICHTER**
MOUNTED COMPACTOR
COMPACTEUR ADAPTABLE

(30) Priorität: 05.06.2018 DE 102018113352
(43) Veröffentlichungstag der Anmeldung: 11.12.2019
(73) Patentinhaber: MTS Schrode AG, 72534 Hayingen (DE)
(72) Erfinder: Schrode, Rainer, 88529 Zwiefalten (DE); Berner, Tobias, 72800 Eningen unter Achalm (DE); Edmaier, Frank, 72574 Bad Urach (DE)
(74) Vertreter: DREISS Patentanwälte PartG mbB

(56) Entgegenhaltungen:
- EP-A1- 0 655 532
- EP-A1- 3 225 743
- EP-A2- 1 411 175
- EP-A2- 2 243 881
- WO-A1-2016/089353

## Beschreibung

Die Erfindung betrifft einen Anbauverdichter mit den Merkmalen des Oberbegriffs von Anspruch 1.

Anbauverdichter der eingangs genannten Art sind aus dem Stand der Technik bekannt, bspw. aus der auf die Anmelderin zurückgehenden DE 10 2009 018 490 B4. Mit einem solchen Anbauverdichter ist bei der Verdichtung von Erdböden ein breiter Einsatzbereich geschaffen, da sowohl bindige als auch nichtbindige Böden verdichtet werden können, und zwar ohne dass Umbauarbeiten am Bagger oder am Anbauverdichter erforderlich sind. Dies beruht darauf, dass ein solcher Anbauverdichter rotierende Massen aufweist, die relativ zur Antriebswelle des Unwuchterzeugers beweglich sind, wobei sich bei einer ersten Drehrichtung eine erste Exzentrizität und bei einer zweiten Drehrichtung eine zweite Exzentrizität ergibt, so dass unterschiedliche Schlagfrequenzen und Schlagkräfte generiert werden können. Dieser Anbauverdichter kann in mehreren unterschiedlichen Betriebsmodi betrieben werden, ist in seiner Anpassbarkeit jedoch hierauf begrenzt. Zudem ist zum Umschalten des Anbauverdichters zwischen den verschiedenen Betriebsmodi eine entsprechende Umschaltzeit erforderlich. Daher besteht Optimierungspotential. Die EP 1 411 175 A2 offenbart einen Anbauverdichter mit einer stufenlos verstellbaren Exzentrizität. EP 0 655 532 A1 beschreibt eine Verdichterwalze mit einem verschwenkbaren Exzentergewicht. Die WO 2016/089352 A1 beschreibt ganz allgemein eine Welle mit verstellbarer Exzentrizität. Die EP 2 243 881 A2 sowie EP 3 225 743 A1 betreffen ganz allgemein Anbauverdichter.

Der Erfindung liegt die Aufgabe zugrunde, den Betrieb eines Anbauverdichters weiter zu verbessern.

Die Erfindung löst diese Aufgabe durch einen Anbauverdichter mit den Merkmalen des Anspruchs 1. Danach zeichnet sich der Anbauverdichter dadurch aus, dass die rotierende Masse um eine quer zur Rotationsachse der Antriebswelle orientierte Achse (Schwenkachse) schwenkbar an der Antriebswelle gelagert ist, wobei die Schwenkstellung der rotierenden Masse relativ zur Antriebswelle mittels einer Einstelleinrichtung einstellbar ist, insbesondere stufenlos.

Mit anderen Worten kann die rotierende Masse in ihrer Ausrichtung relativ zur Antriebswelle verändert, insbesondere geneigt, werden. Im Konkreten kann die rotierende Masse mittels der Einstelleinrichtung in ihrer Schwenkstellung zwischen einer Ausgangsstellung (keine oder nur vernachlässigbar geringe Exzentrizität bzw. Unwucht) und einer Endstellung (maximale Exzentrizität bzw. Unwucht) verstellt bzw. eingestellt werden. In der Ausgangsstellung kann die Mittellängsachse der rotierenden Masse zur Rotationsachse der Antriebswelle parallel oder kongruent sein (rotierende Masse unverschwenkt). In der Endstellung schließen die Mittellängsachse und die Rotationsachse der Antriebswelle einen Winkel mit einen Betrag von >0° (größer null Grad) ein (rotierende Masse maximal verschwenkt).

Eine solche Ausgestaltung hat den Vorteil, dass die aus der Exzentrizität resultierende Zentrifugalkraft bzw. Schlagkraft des Unwuchterzeugers bei konstanten Drehzahlen der Antriebswelle verstellt bzw. eingestellt werden kann (Einstellung zwischen 0 und 100 Prozent möglich). Zur Anpassung der Zentrifugalkraft bzw. Schlagkraft ist keine Drehzahländerung der Antriebswelle erforderlich. Dadurch kann eine zeitnahe Einstellung der Zentrifugalkraft auf energetisch günstige Weise erfolgen, da ein Abbremsen oder Beschleunigen der Antriebswelle zur Einstellung der Zentrifugalkraft vermieden werden kann. Lediglich die Schwenkstellung der rotierenden Masse ist mittels der Einstelleinrichtung anzupassen.

So ist die relativ zur Antriebswelle verschwenkbare rotierende Masse in einer Ausgangsstellung (unverschwenkt bzw. relativ zur Antriebswelle zentriert) noch ohne oder mit nur vernachlässigbar geringer Zentrifugalkraft. In dieser Stellung entstehen keine oder nur minimale Schwingungen, die sich auf das Trägergerät, bspw. einen Bagger, einen Radlader oder dgl., übertragen. Erst wenn die rotierende Masse relativ zur Antriebswelle verschwenkt wird, nimmt die Zentrifugalkraft mit steigender Schwenkstellung zu (steigende Exzentrizität), so dass dann Unwucht erzeugt wird. Diese Unwucht kann zur Verdichtung von Erdböden genutzt werden.

Die quer zur Rotationsachse der Antriebswelle orientierte Achse, um die die rotierende Masse verschwenkbar ist (Schwenkachse), ist insbesondere orthogonal zur Rotationsachse der Antriebswelle orientiert (Schwenkachse schneidet Rotationsachse). Die Antriebswelle kann nebst auf der Antriebswelle gelagerten und mitrotierenden Komponenten auch als "Erregereinheit" bezeichnet werden. Als Trägergerät kann bspw. ein Bagger, ein Radlader, ein Hublader oder dergleichen eingesetzt werden.

Die rotierende Masse ist als Rotationskörper ausgebildet, der die Antriebswelle nach außen hin (über einen axialen Abschnitt der Antriebswelle hinweg) vollständig umgibt. Die rotierende Masse kann ringförmig ausgebildet sein. Dies hat den Vorteil, dass dann, wenn sich die rotierende Masse in der unverschwenkten Stellung befindet, keine oder nur vernachlässigbar geringe Unwucht erzeugt wird. Dies reduziert die Belastungen des Unwuchterzeugers.

Die rotierende Masse weist einen axialen Durchgang zur Durchführung der Antriebswelle auf. Der axiale Durchgang kann Innenabmessungen aufweisen, die größer dimensioniert sind als die Außenabmessungen des Abschnitts der Antriebswelle, den die rotierende Masse zumindest teilweise umgibt. Auf diese Weise kann die rotierende Masse auf einfache Weise relativ zur Antriebswelle verschwenkt werden.

Optional kann der Durchgang (in Mittellängsrichtung der rotierenden Masse gesehen) schlitzförmig ausgebildet sein (Durchgang weist schlitzförmigen Querschnitt auf) oder der Durchgang kann konisch ausgebildet sein (innere Mantelfläche des Durchgangs ist konisch). Dadurch kann die rotierende Masse relativ zur Antriebswelle stärker geneigt werden (größere Schwenkstellungen). Eine schlitzförmige Ausgestaltung reicht zum Verschwenken aus, da die rotierende Masse drehfest mit der Welle gekoppelt ist ("rotierende Masse dreht sich zusammen mit der Welle"). Die rotierende Masse kann auch als "Schrägscheibe" oder "Taumelwelle" bezeichnet werden.

Im Rahmen einer bevorzugten Ausgestaltung kann die rotierende Masse mittels eines Gelenklagers, insbesondere mittels eines Radial-Gelenklagers, an der Antriebswelle gelagert sein. Auf diese Weise ist eine konstruktiv einfache und stabile verschwenkbare Lagerung mit hinreichend großem Verstellbereich geschaffen.

In zweckmäßigerweise kann der Schwerpunkt der rotierenden Masse von der quer zur Rotationsachse der Antriebswelle orientierten Achse (Schwenkachse) beabstandet sein, insbesondere unabhängig von der Schwenkstellung der rotierenden Masse. Anders ausgedrückt schneidet die Schwenkachse den Schwerpunkt der rotierenden Masse nicht. Somit kann durch Verschwenken der rotierenden Masse eine hinreichend hohe Exzentrizität und damit eine hinreichend hohe Unwucht generiert werden. Befindet sich die rotierende Masse in der Ausgangsstellung (rotierende Masse relativ zur Antriebswelle unverschwenkt), kann sich der Schwerpunkt der rotierenden Masse auf der Rotationsachse der Antriebswelle befinden, allerdings mit axialem Abstand zur Schwenkachse. Wird die rotierende Masse aus der Ausgangsstellung heraus verschwenkt, bewegt sich der Schwerpunkt der rotierenden Masse von der Rotationsachse der Antriebswelle weg, und zwar entsprechend der vom Gelenklager vorgegebenen Schwenkbewegung.

In vorteilhafter Weise kann die Einstelleinrichtung eine Einstellscheibe und einen Aktuator aufweisen, wobei die Einstellscheibe verschieblich an der Antriebswelle gelagert und mit der rotierenden Masse (gelenkig) gekoppelt ist und wobei die Einstellscheibe mittels des Aktuators entlang der Rotationsachse der Antriebswelle verlagerbar ist. Hiermit ist eine konstruktiv günstige Aktuation zur Einstellung der Schwenkstellung der rotierenden Masse und somit zur Einstellung der Zentrifugalkraft geschaffen, da die Einstellscheibe verschieblich an der Antriebswelle gelagert ist (Führung und Abstützung) und der Aktuator lediglich eine translatorische Stellbewegung ausführen muss.

In zweckmäßiger Weise kann die Einstelleinrichtung als Aktuator einen hydraulischen Aktuator, bspw. einen Hydraulikzylinder, oder einen elektrisch arbeitenden Aktuator aufweisen, bspw. einen Elektromotor oder einen elektrisch arbeitenden Linearmotor. Für eine konstruktiv einfache Lösung kann der Aktuator als ein auf die Einstellscheibe wirkendes manuelles Stellelement ausgebildet sein, bspw. eine Gewindestange mit einer Rändelmutter. Hiermit ist eine manuelle Einstellung der Einstelleinrichtung ermöglicht. Hiermit kann eine konstruktiv einfache Produktvariante bereitgestellt werden.

Unabhängig davon kann die Einstelleinrichtung derart ausgebildet sein, dass die Verstelldauer zwischen der Ausgangsstellung und der maximal verschwenkten Endstellung gering ist, bspw. geringer als zwei Sekunden, vorzugsweise weniger als eine Sekunde.

Im Rahmen einer bevorzugten Ausgestaltung kann an der Einstelleinrichtung eine Messeinrichtung vorgesehen sein, so dass die Schwenkstellung der rotierenden Masse überwacht und ggf. durch Ansteuerung oder manuelle Betätigung (bspw. mittels manuellem Stellelement) der Einstelleinrichtung geregelt oder variiert werden kann, insbesondere mittels einer Steuerung des Anbauverdichters. Hiermit ist eine genaue Einstellung der rotierenden Masse und somit eine genaue Einstellung der Zentrifugal- bzw. Schlagkraft des Anbauverdichters gewährleistet. Im Konkreten kann die Messeinrichtung als Wegmesseinrichtung ausgebildet sein, bspw. in Form einer Wegmessskala oder in Form eines Potentiometers.

Zur Bereitstellung einer konstruktiv einfachen Ausführung können an der Messeinrichtung ein, zwei oder mehrere einstellbare Endanschläge vorgesehen sein. Vorzugsweise können zwei einstellbare Endanschläge vorgesehen sein, von denen einer eine Einstellung mit minimaler Exzentrizität (minimale Unwucht) und der andere eine Einstellung mit maximaler Exzentrizität (maximale Unwucht) definiert. Die Messeinrichtung kann hierzu bspw. als Wegmesseinrichtung (Wegmessskala) ausgebildet sein.

Bei Über- oder Unterschreiten von, bspw. in der Steuerung gespeicherten, Grenzwerten kann eine entsprechende Anpassung der Schwenkstellung der rotierenden Masse erfolgen. Es ist denkbar, dass die Messeinrichtung am Aktuator angeordnet oder in den Aktuator integriert ist. Dadurch kann eine Baugruppe gebildet und die Messeinrichtung ggf. im Aktuator geschützt werden.

Da der Antrieb des Unwuchterzeugers nur eine Drehrichtung vorsieht bzw. benötigt, kann auf ein die Strömungsrichtung des Hydraulikventils umkehrendes Hydraulikventil verzichtet werden (kein Umkehrventil erforderlich). Auf diese Weise kann bei aktiviertem Unwuchterzeuger (Einstellung "Hammerhydraulik") das Hydrauliköl des Trägergerätes des Anbauverdichters, bspw. einem Bagger, einem Radlader oder dgl. von der Druckseite direkt in einen Tank des Trägergeräts zurückfließen, ohne ein Umkehrventil zu passieren. Dadurch kann ein bei einem Passieren eines Ventils üblicherweise entstehender Rückstaudruck zumindest reduziert werden. Dies ist energetisch effizient, da das Druckniveau zum Betreiben des Anbauverdichters geringer ist. Zudem kann ein zum Anschluss des Anbaugerätes an eine Hydraulikversorgung dienender Ventilblock einfacher gestaltet werden. Die hydraulische Einrichtung des Anbauverdichters lässt sich dadurch insgesamt vereinfachen, da auf Grund der durch Einstellung der Schwenkstellung regelbaren Zentrifugalkraft nur eine Drehrichtung des Antriebs bzw. der Antriebswelle erforderlich ist.

Im Rahmen einer bevorzugten Ausgestaltung kann der Antrieb einen Antriebsmotor aufweisen, der mittels eines Freilaufs mit der Antriebswelle gekoppelt ist. Ein Freilauf stellt eine Kupplung dar, die lediglich in einer Drehrichtung wirkt (Überholkupplung). Dadurch kann der Unwuchterzeuger bzw. die Erregereinheit bei Verwendung des Anbauverdichters am Trägergerät (bspw. einem Bagger oder Radlader) ohne Unterbrechung weiterrotieren. Dies hat energetische Vorteile, da der Unwuchterzeuger nicht regelmäßig aus dem Stillstand heraus beschleunigt werden muss, bspw. von 0 auf 60 Hz. Durch den Freilauf baut sich selbst bei stehendem Antriebsmotor die kinetische Energie nur langsam ab, da die Antriebswelle nebst darauf gelagerten und mitrotierenden Komponenten (Erregereinheit) weiter rotieren kann.

Erfahrungsgemäß erfordert ein Umsetzen des Verdichters ca. 10 - 15 Sekunden (Umsetzzeit), bis ein erneuter Verdichtungsvorgang stattfinden kann. In dieser Zeit verliert der Unwuchterzeuger bzw. die Erregereinheit nur wenig Rotationsenergie, so dass zur Beschleunigung auf Betriebsdrehzahl nur ein Bruchteil der zur Beschleunigung aus dem Stillstand erforderlichen Energie notwendig ist. Zudem ermöglicht der Freilauf der Erregereinheit ein langsames Auslaufen (Abschaltvorgang) weitgehend ohne Vibration. Dies bedeutet, dass die Einheit nicht abgebremst werden muss, was das Risiko einer Kavitation des Hydraulikmotors reduziert. Die Ventiltechnik kann aufgrund des Freilaufs konstruktiv einfacher und kostengünstiger ausgelegt werden. Gleichzeitig können die hydraulischen Komponenten geschont und eine Gegensteuerung durch Fehlbedienung ausgeschlossen werden.

In vorteilhafter Weise kann am Anbauverdichter eine Sensoreinrichtung vorgesehen sein, insbesondere mit einem Beschleunigungssensor und/oder einem Auflastsensor, so dass der Betriebszustand des Anbauverdichters (Verdichtungseinsatz, Schweben oder Umsetzen des Anbauverdichters) erkannt und ggf. die Schwenkstellung der rotierenden Masse durch Ansteuerung der Einstelleinrichtung geregelt werden kann, insbesondere mittels einer Steuerung des Anbauverdichters. Dies erleichert die Handhabung des Anbauverdichters im Betrieb, da die rotierende Masse entsprechend dem Betriebszustand des Anbauverdichters automatisch in die entsprechende Schwenkstellung gebracht werden kann (automatische Aktivierung bzw. Deaktivierung des Unwuchterzeugers durch Regelung der Schwenkstellung der rotierenden Masse in Abhängigkeit vom Betriebszustand des Anbauverdichters).

So kann bei einem Schweben oder Umsetzen des Anbauverdichters die rotierende Masse in die Ausgangsstellung verschwenkt werden, so dass keine oder nur eine geringe Unwucht erzeugt wird. Dies schont das Trägergerät (bspw. einen Bagger oder Radlader) und erleichtert die Handhabung des Anbauverdichters, da eine Bedienperson (z.B. Bagger- oder Radladerführer), den Unwuchterzeuger bspw. bei einem Umsetzen nicht manuell aktivieren bzw. deaktivieren muss. Dabei benötigt der Anbauverdichter keine (sensorischen) Informationen von außen, bspw. vom Trägergerät, da der Anbauverdichter den Betriebszustand anhand der vorzugsweise eigens versorgten Sensoreinrichtung (bspw. durch Generator am Anbauverdichter), selbst ermittelt. Lediglich eine Bereitstellung hydraulischer Energie über das Trägergerät ist erforderlich.

In zweckmäßiger Weise kann der Anbauverdichter eine Steuerung aufweisen, die mit der Einstelleinrichtung derart zusammenwirkt, dass die Schwenkstellung der rotierenden Masse relativ zur Antriebswelle regelbar ist, insbesondere in Abhängigkeit von im Arbeitsbereich des Anbauverdichters herrschenden Bedingungen. Dies erleichtert eine Anpassung des Anbauverdichters an die jeweilige Verdichtungssituation. Insbesondere in kritischen Verdichtungssituationen, bspw. einem Rohrscheitel oder bei Gebäudenähe im Arbeitsbereich, kann die Schlagkraft des Unwuchterzeugers bzw. der Erregereinheit mittels der Steuerung angepasst, bspw. reduziert werden. Dabei ist von Vorteil, wenn Anbaugeräte durch die Steuerung selbstständig erkannt und die entsprechenden Steuerfunktionen zur Verfügung gestellt werden können, bspw. unter Anwendung eines Bus-Systems (z.B. CAN-Bus). Hierzu kann eine von der Anmelderin unter der Bezeichnung "MTS Control" vertriebene Steuerung eingesetzt werden.

Im Rahmen einer bevorzugten Ausgestaltung kann die Steuerung ein Display aufweisen, welches derart eingerichtet ist, dass die Schwenkstellung der rotierenden Masse durch eine Bedienperson des Anbauverdichters (z.B. ein Bagger- oder Radladerführer) eingestellt und/oder Informationen über Betriebsparameter an eine Bedienperson des Anbauverdichters ausgegeben werden können. Hiermit sind eine einfache Konfiguration und eine einfache Informationsausgabe an eine Bedienperson ermöglicht. Folgende Funktionen können, bspw. über Bedienelemente, aktiviert bzw. eingestellt werden: Einstellung der Schlagkraft nach Verdichtungssituation oberhalb des Rohrscheitels, in Gebäudenähe, nach Bodenart, und/oder nach Rohrmaterial oder Rohrgröße (PVC-Rohre, Stahlbetonrohre, Steinzeugrohre). Zudem können Informationen zu Betriebsparametern ausgegeben werden.

In zweckmäßiger Weise kann der Anbauverdichter einen Notlaufbetriebszustand aufweisen, der bei Ausfall von elektronischen oder mechanischen Komponenten des Anbauverdichters, bspw. der Steuerung oder der Einstelleinrichtung des Anbauverdichters, einen Notbetrieb des Anbauverdichters ermöglicht. Dadurch ist gewährleistet, dass bei Ausfall von elektrotechnischen und/oder mechanischen Komponenten, eine eingeschränkte Funktion vorhanden ist. Somit kann der Anbauverdichter weiter betrieben werden, so dass bspw. eine Fertigstellung einer Baustelle ermöglicht ist. Bspw. kann die Einstelleinrichtung zum Erhalt eines Notlaufbetriebszustands manuell betätigbar sein, bspw. durch ein auf die Einstellscheibe wirkendes manuelles Stellelement, bspw. eine Gewindestange mit einer Rändelmutter. Über das Stellelement kann eine Bedienperson die Einstelleinrichtung betätigen und damit die Schwenkstellung der rotierenden Masse anpassen.

Außerdem ist denkbar, dass die rotierende Masse und die Einstellscheibe mittels eines insbesondere laschenartigen Verbindungselements miteinander gekoppelt sind. Die Einstellscheibe kann mittels einer Gleitbuchse (Axialgleitbuchse) an der Antriebswelle gelagert sein. Die Einstellscheibe kann einen axial vorstehenden Bund aufweisen, welcher durch ein Wälzlager, insbesondere ein Vierpunktlager, umgeben ist, an dem radial außen ein insbesondere ringförmiges Zwischenelement anliegt, welches mit dem Aktuator der Einstelleinrichtung zusammenwirkt.

Die Erfindung wird im Folgenden anhand der Figuren näher erläutert, wobei gleiche oder funktional gleiche Elemente ggf. lediglich einmal mit Bezugszeichen versehen sind. Es zeigen:
- Fig.1: ein Ausführungsbeispiel eines Anbauverdichters in einer schematischen Seitenansicht;
- Fig.2: den Unwuchterzeuger des Anbauverdichters aus Figur 1 in einer Ausgangsstellung (rotierende Masse unverschwenkt) in einer geschnittenen Ansicht;
- Fig.3: den Unwuchterzeuger des Anbauverdichters aus Figur 1 in einer Endstellung (rotierende Masse vollständig verschwenkt) in einer geschnittenen Ansicht;
- Fig.4: den Unwuchterzeuger des Anbauverdichters entsprechend der Darstellung in Figur 3 in einer geschnittenen perspektivischen Ansicht; und
- Fig.5: den Unwuchterzeuger des Anbauverdichters aus Figur 1 entlang einer in Figur 2 eingezeichneten Schnittachse A-A.

Figur 1 zeigt einen Anbauverdichter, der insgesamt mit dem Bezugszeichen 10 bezeichnet ist. Der Anbauverdichter 10 weist einen Unwuchterzeuger 12 auf, der mit einem hydraulischen Antrieb 14 in Form eines Hydraulikmotors 15 gekoppelt und durch diesen antreibbar ist. Der Hydraulikmotor 15 ist mit dem Hydrauliksystem eines Trägergeräts verbunden (nicht dargestellt). Als Trägergerät kann bspw. ein Bagger oder ein Radlader eingesetzt werden.

Durch den Unwuchterzeuger 12 kann im Betrieb ein Anbauwerkzeug 16 in Schwingung versetzt werden, bspw. eine Verdichterplatte 16. Das Anbauwerkzeug 16 ist über Verbindungselemente 18 und Puffereinrichtungen 20, insbesondere Metallgummipuffer, mit einem Oberteil 22 des Anbauverdichters 10 elastisch verbunden. Der Anbauverdichter 10 ist über eine Aufnahme 24 an einem Arm 26 eines Trägergeräts, bspw. einem Baggerarm 26, befestigbar. Die Aufnahme 24 kann als Schnellwechselsystem ausgebildet sein. Dadurch kann auf einfache Weise eine mechanische und hydraulische Verbindung zum Trägergerät hergestellt werden. Unterhalb der Aufnahme 24 kann sich ein Drehmotor 28 anschließen, über den der Anbauverdichter 10 bezüglich des Arms 26 des Trägergeräts verdreht werden kann.

Der Hydraulikmotor 15 ist unter Zwischenschaltung eines Ventilblocks 30 über Hydraulikleitungen 32 und die Aufnahme 24 mit dem Hydrauliksystem des Trägergeräts verbunden. Über den Ventilblock 30 kann der Volumenstrom, der vom Bagger zum Hydraulikmotor 14 gelangt, eingestellt werden.

Der Anbauverdichter 10 weist ferner eine Sensoreinrichtung 70 auf, die einen Beschleunigungssensor und/oder einen Auflastsensor aufweisen kann. Zudem weist der Anbauverdichter 10 eine Steuerung 72 mit einem Display 74 (Bildschirm) auf.

Die Figuren 2-5 zeigen den Unwuchterzeuger 12 in vergrößerter Darstellung. Der Unwuchterzeuger 12 weist ein mehrteiliges Gehäuse 34 auf, an dem an einer Seite der Hydraulikmotor 15 befestigt ist. Der Unwuchterzeuger 12 weist zudem eine Antriebswelle 36 auf, die mittels Wälzlagern 38, 40, bspw. mittels Zylinderrollenlagern 38, 40, drehbar am Gehäuse 34 gelagert ist. Das Gehäuse 34 ist mittels Wellendichtringen 35 nach außen abgedichtet.

Auf der Antriebswelle 36 ist eine rotierende Masse 42 angeordnet, die um eine orthogonal zur Rotationsachse 44 der Antriebswelle 36 orientierte Achse 46 (Schwenkachse 46) schwenkbar an der Antriebswelle 36 gelagert ist (Schwenkachse 46 ragt in Figur 2 und 3 orthogonal aus der Zeichenebene heraus). Die rotierende Masse 42 kann zwischen einer unverschwenkten Ausgangsstellung (keine oder nur geringe Exzentrizität bzw. Unwucht; siehe Figur 2) und einer maximal verschwenkten Endstellung (maximale Exzentrizität bzw. Unwucht; siehe Figur 3) verschwenkt werden.

Der Schwerpunkt der rotierenden Masse 42 (Schwerpunkt nicht dargestellt) ist von der quer zur Rotationsachse 44 der Antriebswelle 36 orientierten Achse 46 (Schwenkachse 46) beabstandet, wie oben beschrieben (der Schwerpunkt der rotierenden Masse 42 würde sich in Fig.2 beabstandet links von der Schwenkachse 46 befinden).

Die Schwenkstellung der rotierenden Masse 42 relativ zur Antriebswelle 36 ist mittels einer Einstelleinrichtung 48 stufenlos einstellbar. Anders ausgedrückt kann die rotierende Masse 42 relativ zur Antriebswelle 36 geneigt werden. Durch die Veränderungen bzw. Einstellung der Schwenkstellung der rotierenden Masse 42 kann die Zentrifugalkraft und damit die Schlagkraft des Anbauverdichters stufenlos zwischen 0 und 100 % geregelt werden.

Die rotierende Masse 42 ist im vorliegenden Ausführungsbeispiel ringförmig ausgebildet und umgibt die Antriebswelle 42 nach radial außen (siehe Figur 2 und 3). Dabei weist die rotierende Masse 42 einen Durchgang 43 auf, durch den die Antriebswelle 36 geführt ist. Die innere Mantelfläche 45 des Durchgangs 43 kann bspw. konisch ausgebildet sein. Die Ausgestaltung des Durchgangs 43 mit schlitzförmigem Querschnitt ist ebenfalls denkbar (nicht dargestellt).

Die rotierende Masse 42 ist mittels eines Gelenklagers 50 (Radial-Gelenklager) schwenkbar an der Antriebswelle 36 gelagert. Eine Passfeder 37 koppelt den Außenring des Gelenklagers 50 (ohne Bezugszeichen) mit der rotierenden Masse 42.

Die Einstelleinrichtung 48 weist eine Einstellscheibe 52 und einen Aktuator 54 auf. Die Einstellscheibe 52 ist verschieblich an der Antriebswelle 36 gelagert und mit der rotierenden Masse 42 gelenkig gekoppelt. Die Einstellscheibe 52 ist mittels des Aktuators 54 entlang der Rotationsachse 44 der Antriebswelle 36 verlagerbar. Durch Verlagerung der Einstellscheibe 52 kann die rotierende Masse 42 in unterschiedliche Schwenkstellungen verschwenkt werden. Der Aktuator 54 sitzt außerhalb des Gehäuses 34 des Unwuchterzeugers 12 und ist rotatorisch von der rotierenden Masse 42 entkoppelt.

Die Einstellscheibe 52 ist mittels einer Axialgleitbuchse 56 verschieblich an der Antriebswelle 36 gelagert. Die Axialgleitbuchse 56 ist nach radial innen mit dem Außenmantel der Antriebswelle 36 und nach radial außen mit einem axial abragenden Bund 58 der Einstellscheibe 52 in Kontakt.

Die Einstellscheibe 52 ist über ein laschenartiges Verbindungselement 60 mit der rotierenden Masse 42 gelenkig gekoppelt, welches eine Schwenkbewegung der Einstellscheibe 52 und der rotierenden Masse 42 relativ zueinander zulässt.

Der axial abragende Bund 58 der Einstellscheibe 52 wird von einem weiteren Wälzlager 62 nach radial außen umgeben, und zwar von einem Vierpunktlager 62. Das Vierpunktlager 62 wird nach radial außen von einem Zwischenelement 64 umgeben, welches mit dem Aktuator 54 in Kontakt ist. Dadurch kann die Stellbewegung des Aktuators 54 über das Zwischenelement 64 und das Vierpunktlager 62 auf die Einstellscheibe 52 übertragen werden, welche aufgrund der Kopplung mit der rotierenden Masse 42 mittels des laschenartigen Verbindungselements 60 die Schwenkstellung der rotierenden Masse 42 einstellt.
Der Aktuator 54 ist als hydraulisch arbeitender Aktuator 54 ausgebildet und weist vorliegend zwei Hydraulikzylinder 66 auf (siehe Figur 5).

An der Einstelleinrichtung 48 ist eine Messeinrichtung vorgesehen (nicht dargestellt), so dass die Schwenkstellung der rotierenden Masse 42 überwacht und durch Ansteuerung der Einstelleinrichtung 48 geregelt werden kann, insbesondere mittels der Steuerung 72 des Anbauverdichters 10 (siehe Figur 1). Auf diese Weise kann eine Regelung der Zentrifugalkraft bzw. der Schlagkraft des Anbauverdichters in kritischen Verdichtungssituationen erfolgen, wie oben beschrieben.

Die Messeinrichtung ist am Aktuator 54, insbesondere an einem der Hydraulikzylinder 66, angeordnet oder in diesen integriert. Die Messeinrichtung ist insbesondere als Wegmesseinrichtung ausgebildet.

Der Unwuchterzeuger 12 ist derart eingerichtet, dass in einer Zuführleitung 32' zur Zuführung von Hydrauliköl zum hydraulischen Antrieb 14 (Antriebsmotor 15) und/oder in einer Abführleitung 32" zur Abführung von Hydrauliköl vom hydraulischen Antrieb 14 (Antriebsmotor 15) kein Umkehrventil zur Umkehrung der Fließrichtung des Hydrauliköls angeordnet ist. Hiermit wird geringerer Rückstaudruck erzeugt und der Ventilblock 30 kann einfach ausgestaltet werden.

Da der Unwuchterzeuger 12 aufgrund der Einstellung der Exzentrizität bzw. Unwucht der rotierenden Masse 42 nur eine Drehrichtung vorsieht, kann die hydraulische Einrichtung vereinfacht werden.

Der Antrieb 14 weist einen Antriebsmotor 15 (Hydraulikmotor 15) auf, der mittels eines Freilaufs 68 mit der Antriebswelle 36 gekoppelt ist. Hiermit geht bspw. bei einem Umsetzen des Anbauverdichters 10 nur wenig Rotationsenergie verloren. Zudem ist ein Auslaufen (Abschaltvorgang) des Unwuchterzeugers 12 begünstigt.

Mittels der am Anbauverdichter 10 angeordneten Sensoreinrichtung 70 kann der Betriebszustand des Anbauverdichters 10 (Verdichtungseinsatz, Schweben oder Umsetzen) erkannt und die Schwenkstellungen der rotierenden Masse 42 durch Ansteuerung der Einstelleinrichtung 48 geregelt werden, insbesondere mittels der Steuerung 72 des Anbauverdichters 10.

Die Sensoreinrichtung 70 kann einen Beschleunigungssensor und/oder einen Auflastsensor aufweisen. Somit kann der Unwuchterzeuger 12 durch Einstellung der Schwenkstellungen der rotierenden Masse 42 abhängig vom Betriebszustand des Anbauverdichters 10 automatisch aktiviert oder deaktiviert werden, wie oben beschrieben.

Die Steuerung 72 des Anbauverdichters 12 wirkt mit der Einstelleinrichtung 48 derart zusammen, dass die Schwenkstellungen der rotierenden Masse 42 relativ zur Antriebswelle 36 regelbar ist, insbesondere in Abhängigkeit von den im Arbeitsbereich des Anbauverdichters 10 herrschenden Bedingungen, bspw. im Arbeitsbereich vorhandenen Rohrleitungen im Erdboden oder angrenzenden Gebäuden. Dies erleichtert den Betrieb des Anbauverdichters 10 in kritischen Verdichtungssituationen, wie oben beschrieben.

Die Steuerung 72 weist ein Display 74 auf, welches derart eingerichtet ist, dass die Informationen über Betriebsparameter an eine Bedienperson des Anbauverdichters 10 ausgegeben werden können (siehe Figur 1). Dies erleichtert die Bedienung und Konfiguration des Anbauverdichters 10 erheblich.

Der Anbauverdichter 10 weist einen Notlaufbetriebszustand auf, der bei Ausfall von elektronischen oder mechanischen Komponenten des Anbauverdichters 10, bspw. der Steuerung 72 oder der Einstelleinrichtung 48 des Anbauverdichters 10, einen Notlaufbetrieb des Anbauverdichters 10 ermöglicht. Der Anbaudichter 10 lässt sich somit weiterbetreiben, so dass die Baustelle fertiggestellt werden kann. Bspw. kann die Einstelleinrichtung 48 manuell betätigbar sein, wie oben beschrieben.

Der Betrieb des Anbauverdichters 10 kann wie folgt ablaufen: Ausgehend von einem Stillstand des Anbauverdichters 10 bzw. des Unwuchterzeugers 12 kann zunächst der Antrieb 14 durch Einschalten des Antriebsmotors 15 aktiviert werden. Dabei wirkt der Antriebsmotor 15 über den Freilauf 68 auf die Antriebswelle 36, so dass diese beschleunigt wird. Dabei werden auch die auf der Antriebswelle 36 gelagerten Komponenten mit der Antriebswelle 36 beschleunigt.

Die rotierende Masse 42 befindet sich in diesem Zustand insbesondere in der unverschwenkten Ausgangsstellung (siehe Figur 2). Der Schwerpunkt der rotierenden Masse 42 befindet sich dann auf oder jedenfalls nahe an der Rotationsachse 44 der Antriebswelle 36. Eine Unwuchterzeugung findet nicht oder nur in vernachlässigbarer Weise statt.

Nach Abschluss des Beschleunigungsvorgangs (Erreichen der Betriebsdrehzahl) kann, sobald der Anbauverdichter 10 im Arbeitsraum positioniert ist, ein Verdichtungsvorgang stattfinden. Durch die Steuerung 72 erfolgt eine Ansteuerung des Aktuators 54, der die Einstellscheibe 52 der Einstelleinrichtung 48 betätigt und diese zum Aktuator 54 hin verlagert (in Figur 3 nach rechts).

Durch die Kopplung der Einstellscheibe 52 mit der rotierenden Masse 42 mittels des laschenartigen Verbindungselements 60 wird die rotierende Masse 42 verschwenkt (siehe Figur 3). Dadurch bewegt sich der Schwerpunkt der rotierenden Masse 42 von der Rotationsachse 44 der Antriebswelle 36 weg (Exzentrizität nimmt zu). Hierdurch erfolgt eine Erzeugung von Unwucht, und zwar umso stärker, je weiter die rotierende Masse 42 um die Schwenkachse 46 verschwenkt wird. Somit kann im Arbeitsbereich des Anbauverdichters 10 eine Verdichtung von Erdböden erfolgen.

Wird der Anbauverdichter 10 durch das Trägergerät 26, bspw. einen Bagger oder Radlader 26, angehoben oder umgesetzt (Schwebezustand), so kann der Antriebsmotor 15 manuell ausgeschalten und die rotierbare Masse 42 zurück in die Ausgangsstellung (siehe Figur 2) verbracht werden. Durch die Sensoreinrichtung 70 und die Steuerung 72, die den Schwebezustand des Anbauverdichters 10 erkennt, wird die Einstelleinrichtung 48 so angesteuert, dass die rotierende Masse 42 in die Ausgangsstellung verbracht wird. Die Antriebswelle 36 rotiert nebst den darauf gelagerten Komponenten (Erregereinheit) weiter, erzeugt hierbei aufgrund der rotierenden Masse 42 in Ausgangsstellung jedoch keine Unwucht, wodurch das Trägergerät geschont wird.

Befindet sich der Anbauverdichter 10 nach einem Umsetzen in einer neuen Arbeitsposition, kann der Antriebsmotor 15 aktiviert werden, so dass die (ggf. noch rotierende) Antriebswelle 36 nebst darauf gelagerter Komponenten beschleunigt und nach Erreichen der Nenndrehzahl die Einstelleinrichtung 48 angesteuert und die rotierende Masse 42 in die für die Verdichtungsaufgabe erforderliche Schwenkstellung verbracht werden kann. Dies kann analog zum Ablauf vor einem Umsetzen des Anbauverdichters 10 durch die Sensoreinrichtung 70 und die Steuerung 72 automatisch erfolgen. Die Verdichtungsaufgabe kann dann durchgeführt werden.

Nach Beenden der Verdichtungsaufgabe kann der Antriebsmotor 15 durch die Bedienperson ausgeschaltet werden. Aufgrund des Freilaufs 68 kann die Erregereinheit langsam auslaufen. Ein Abbremsen ist nicht erforderlich.

## Patentansprüche

1. Anbauverdichter (10), der an ein Trägergerät ankuppelbar ist, mit einem vorzugsweise durch einen hydraulischen Antrieb (14) angetriebenen Unwuchterzeuger (12), der eine Antriebswelle (36) und eine auf der Antriebswelle (36) angeordnete rotierende Masse (42) aufweist, **dadurch gekennzeichnet, dass** die rotierende Masse (42) um eine quer zur Rotationsachse (44) der Antriebswelle (36) orientierte Achse (46) schwenkbar an der Antriebswelle (36) gelagert ist, wobei die Schwenkstellung der rotierenden Masse (42) relativ zur Antriebswelle (36) mittels einer Einstelleinrichtung (48) einstellbar ist, insbesondere stufenlos, wobei die rotierende Masse (42) als Rotationskörper ausgebildet ist, der die Antriebswelle (36) nach radial außen umgibt, so dass in einer Ausgangsstellung, in der die rotierende Masse (42) unverschwenkt ist, eine Mittellängsachse der rotierenden Masse (42) zur Rotationsachse (44) der Antriebswelle (36) parallel oder kongruent ist, wohingegen in einer Endstellung, in der die rotierende Masse (42) maximal verschwenkt ist, die Mittellängsachse der rotierende Masse (42) und die Rotationsachse (44) der Antriebswelle (36) einen Winkel mit einem Betrag von >0° einschließen.

2. Anbauverdichter (10) nach Anspruch 1, **dadurch gekennzeichnet, dass** die rotierende Masse (42) mittels eines Gelenklagers (50) an der Antriebswelle (36) gelagert ist.

3. Anbauverdichter (10) nach Anspruch 1 oder 2, **dadurch gekennzeichnet, dass** der Schwerpunkt der rotierenden Masse (42) von der quer zur Rotationsachse (44) der Antriebswelle (36) orientierten Achse (46) beabstandet ist.

4. Anbauverdichter (10) nach einem der voranstehenden Ansprüche, **dadurch gekennzeichnet, dass** die Einstelleinrichtung (48) eine Einstellscheibe (52) und einen Aktuator (54) aufweist, wobei die Einstellscheibe (52) verschieblich an der Antriebswelle (36) gelagert und mit der rotierenden Masse (42) gekoppelt ist und wobei die Einstellscheibe (52) mittels des Aktuators (54) entlang der Rotationsachse (44) der Antriebswelle (36) verlagerbar ist.

5. Anbauverdichter (10) nach einem der voranstehenden Ansprüche, **dadurch gekennzeichnet, dass** die Einstelleinrichtung (48) einen hydraulisch arbeitenden Aktuator (54) oder einen elektrisch arbeitenden Aktuator aufweist oder dass ein Aktuator (54) als ein auf die Einstellscheibe (52) wirkendes manuelles Stellelement ausgebildet ist.

6. Anbauverdichter (10) nach einem der voranstehenden Ansprüche, **dadurch gekennzeichnet, dass** an der Einstelleinrichtung (48) eine Messeinrichtung vorgesehen ist, so dass die Schwenkstellung der rotierenden Masse (42) überwacht und durch Ansteuerung oder manuelle Betätigung der Einstelleinrichtung (48) geregelt oder variiert werden kann, insbesondere mittels einer Steuerung (72) des Anbauverdichters (10) .

7. Anbauverdichter (10) nach einem der voranstehenden Ansprüche, **dadurch gekennzeichnet, dass** der Antrieb (14) einen Antriebsmotor (15) aufweist, der mittels eines Freilaufs (68) mit der Antriebswelle (36) gekoppelt ist.

8. Anbauverdichter (10) nach einem der voranstehenden Ansprüche, **dadurch gekennzeichnet, dass** am Anbauverdichter (10) eine Sensoreinrichtung (70), insbesondere mit einem Beschleunigungssensor und/oder einem Auflastsensor, vorgesehen ist, so dass der Betriebszustand des Anbauverdichters (10) erkannt und die Schwenkstellung der rotierenden Masse (42) durch Ansteuerung der Einstelleinrichtung (48) geregelt werden kann, insbesondere mittels einer Steuerung (72) des Anbauverdichters (10).

9. Anbauverdichter (10) nach einem der voranstehenden Ansprüche, **dadurch gekennzeichnet, dass** der Anbauverdichter (10) eine Steuerung (72) aufweist, die mit der Einstelleinrichtung (48) derart zusammenwirkt, dass die Schwenkstellung der rotierenden Masse (42) relativ zur Antriebswelle (36), insbesondere in Abhängigkeit von den im Arbeitsbereich des Anbauverdichters (10) herrschenden Bedingungen, regelbar ist.

10. Anbauverdichter (10) nach Anspruch 9, **dadurch gekennzeichnet, dass** die Steuerung (72) ein Display (74) aufweist, welches derart eingerichtet ist, dass Informationen über Betriebsparameter an eine Bedienperson des Anbauverdichters (10) ausgegeben werden können.

11. Anbauverdichter (10) nach einem der voranstehenden Ansprüche, **dadurch gekennzeichnet, dass** ein Notlaufbetriebszustand vorgesehen ist, der bei Ausfall von elektronischen oder mechanischen Komponenten des Anbauverdichters (10), insbesondere der Steuerung (72) oder der Einstelleinrichtung (48) des Anbauverdichters (10), einen Notlaufbetrieb des Anbauverdichters (10) ermöglicht.

## Claims

1. Attachment compactor (10), which can be coupled to a carrier device, comprising an unbalance generator (12) which is preferably driven by a hydraulic drive (14) and has a drive shaft (36) and a rotating mass (42) arranged on the drive shaft (36), **characterized in that** the rotating mass (42) is mounted on the drive shaft (36) so as to be able to pivot about an axis (46) oriented transversely to the axis of rotation (44) of the drive shaft (36), it being possible to adjust, in particular in a step-free manner, the pivoting position of the rotating mass (42) relative to the drive shaft (36) by means of an adjusting device (48), the rotating mass (42) being designed as a rotational body which surrounds the drive shaft (36) radially on the outside such that, in an initial position in which the rotating mass (42) is not pivoted, a central longitudinal axis of the rotating mass (42) is parallel or congruent to the axis of rotation (44) of the drive shaft (36), whereas, in an end position in which the rotating mass (42) is pivoted to the maximum, the central longitudinal axis of the rotating mass (42) and the axis of rotation (44) of the drive shaft (36) enclose an angle with an amount of >0°.

2. Attachment compactor (10) according to claim 1, **characterized in that** the rotating mass (42) is mounted on the drive shaft (36) by means of a pivot bearing (50) .

3. Attachment compactor (10) according to claim 1 or 2, **characterized in that** the center of gravity of the rotating mass (42) is spaced apart from the axis (46) oriented transversely to the axis of rotation (44) of the drive shaft (36).

4. Attachment compactor (10) according to any of the preceding claims, **characterized in that** the adjusting device (48) has an adjusting plate (52) and an actuator (54), the adjusting plate (52) being slidably mounted on the drive shaft (36) and being coupled to the rotating mass (42) and the adjusting plate (52) being displaceable by means of the actuator (54) along the axis of rotation (44) of the drive shaft (36).

5. Attachment compactor (10) according to any of the preceding claims, **characterized in that** the adjusting device (48) has a hydraulically operating actuator (54) or an electrically operating actuator or **in that** an actuator (54) acts as a manual setting element acting on the adjusting plate (52).

6. Attachment compactor (10) according to any of the preceding claims, **characterized in that** a measuring device is provided on the adjusting device (48) so that the pivoting position of the rotating mass (42) can be monitored and regulated or varied by controlling or manually actuating the adjusting device (48), in particular by means of a controller (72) of the attachment compactor (10).

7. Attachment compactor (10) according to any of the preceding claims, **characterized in that** the drive (14) has a drive motor (15) which is coupled to the drive shaft (36) by means of a freewheel (68).

8. Attachment compactor (10) according to any of the preceding claims, **characterized in that** a sensor device (70), in particular with an acceleration sensor and/or a load sensor, is provided on the attachment compactor (10) so that the operating state of the attachment compactor (10) can be detected and the pivoting position of the rotating mass (42) can be regulated by controlling the adjusting device (48), in particular by means of a controller (72) of the attachment compactor (10) .

9. Attachment compactor (10) according to any of the preceding claims, **characterized in that** the attachment compactor (10) has a controller (72) which interacts with the adjusting device (48) in such a way that the pivoting position of the rotating mass (42) relative to the drive shaft (36) can be regulated, in particular on the basis of the conditions prevailing in the working region of the attachment compactor (10).

10. Attachment compactor (10) according to claim 9, **characterized in that** the controller (72) has a display (74) which is designed in such a way that information about operating parameters can be output to an operator of the attachment compactor (10).

11. Attachment compactor (10) according to any of the preceding claims, **characterized in that** an emergency operating state is provided which, in the event of failure of electronic or mechanical components of the attachment compactor (10), in particular the controller (72) or the adjusting device (48) of the attachment compactor, (10), allows an emergency operation of the attachment compactor (10).

## Revendications

1. Compresseur auxiliaire (10) pouvant être couplé à un appareil porteur, avec un générateur de balourd (12) entraîné de manière préférée grâce à un entraînement hydraulique (14) et présentant un arbre d'entraînement (36) et une masse en rotation (42) agencée sur l'arbre d'entraînement (36), **caractérisé en ce que** la masse en rotation (42) est montée sur l'arbre d'entraînement (36) de manière à pouvoir pivoter autour d'un axe (46) orienté transversalement par rapport à l'axe de rotation (44) de l'arbre d'entraînement (36), dans lequel la position de pivotement de la masse en rotation (42) par rapport à l'arbre d'entraînement (36) peut être réglée au moyen d'un dispositif de réglage (48), en particulier de manière continue, dans lequel la masse en rotation (42) est réalisée sous la forme d'un corps de rotation qui entoure l'arbre d'entraînement (36) radialement vers l'extérieur, de sorte que, dans une position initiale dans laquelle la masse en rotation (42) n'est pas pivotée, un axe longitudinal central de la masse en rotation (42) est parallèle à ou coïncide avec l'axe de rotation (44) de l'arbre d'entraînement (36), tandis que, dans une position finale dans laquelle la masse en rotation (42) est pivotée au maximum, l'axe longitudinal central de la masse en rotation (42) et l'axe de rotation (44) de l'arbre d'entraînement (36) forment un angle supérieur à 0°.

2. Compresseur auxiliaire (10) selon la revendication 1, **caractérisé en ce que** la masse en rotation (42) est montée sur l'arbre d'entraînement (36) au moyen d'un palier articulé (50).

3. Compresseur auxiliaire (10) selon la revendication 1 ou 2, **caractérisé en ce que** le centre de gravité de la masse en rotation (42) se trouve à distance de l'axe (46) orienté transversalement par rapport à l'axe de rotation (44) de l'arbre d'entraînement (36).

4. Compresseur auxiliaire (10) selon l'une quelconque des revendications précédentes, **caractérisé en ce que** le dispositif de réglage (48) présente un disque de réglage (52) et un actionneur (54), dans lequel le disque de réglage (52) est monté mobile sur l'arbre d'entraînement (36) et est couplé à la masse en rotation (42), et dans lequel le disque de réglage (52) peut être déplacé le long de l'axe de rotation (44) de l'arbre d'entraînement (36) au moyen de l'actionneur (54).

5. Compresseur auxiliaire (10) selon l'une quelconque des revendications précédentes, **caractérisé en ce que** le dispositif de réglage (48) présente un actionneur (54) à commande hydraulique ou un actionneur à commande électrique, ou **en ce qu'**un actionneur (54) est réalisé sous la forme d'un élément de réglage manuel agissant sur le disque de réglage (52).

6. Compresseur auxiliaire (10) selon l'une quelconque des revendications précédentes, **caractérisé en ce qu'**un dispositif de mesure est prévu au niveau du dispositif de réglage (48), de sorte que la position de pivotement de la masse en rotation (42) peut être surveillée et régulée ou modifiée par pilotage ou actionnement manuel du dispositif de réglage (48), en particulier au moyen d'une commande (72) du compresseur auxiliaire (10).

7. Compresseur auxiliaire (10) selon l'une quelconque des revendications précédentes, **caractérisé en ce que** l'entraînement (14) présente un moteur d'entraînement (15) qui est couplé à l'arbre d'entraînement (36) au moyen d'une roue libre (68).

8. Compresseur auxiliaire (10) selon l'une quelconque des revendications précédentes, **caractérisé en ce qu'**un dispositif de détection (70), en particulier avec un capteur d'accélération et/ou un capteur de suralimentation, est prévu au niveau du compresseur auxiliaire (10), de sorte que l'état de fonctionnement du compresseur auxiliaire (10) peut être identifié et que la position de pivotement de la masse en rotation (42) peut être régulée par pilotage du dispositif de réglage (48), en particulier au moyen d'une commande (72) du compresseur auxiliaire (10).

9. Compresseur auxiliaire (10) selon l'une quelconque des revendications précédentes, **caractérisé en ce que** le compresseur auxiliaire (10) présente une commande (72) coopérant avec le dispositif de réglage (48) de telle manière que la position de pivotement de la masse en rotation (42) par rapport à l'arbre d'entraînement (36) peut être régulée, en particulier en fonction des conditions régnant dans la zone de travail du compresseur auxiliaire (10).

10. Compresseur auxiliaire (10) selon la revendication 9, **caractérisé en ce que** la commande (72) présente un affichage (74) conçu de telle manière que des informations concernant des paramètres de fonctionnement peuvent être communiquées à un opérateur du compresseur auxiliaire (10).

11. Compresseur auxiliaire (10) selon l'une quelconque des revendications précédentes, **caractérisé en ce qu'**un état de fonctionnement d'urgence est prévu, qui, en cas de défaillance de composants électroniques ou mécaniques du compresseur auxiliaire (10), en particulier de la commande (72) ou du dispositif de réglage (48) du compresseur auxiliaire (10), permet un fonctionnement d'urgence du compresseur auxiliaire (10).
